# FASCICULE DE BREVET EUROPEEN

(11) **EP 1 314 459 B1**
(45) Date de publication et mention de la délivrance du brevet: **22.09.2004**
(21) Numéro de dépôt: 02354183.2
(22) Date de dépôt: 26.11.2002
(51) Int. Cl.: A63C 9/00

(54) **Perfectionnement pour planche de glisse sur neige**
Verbesserung für ein Snowboard
Improvement for a snowboard

(30) Priorité: 27.11.2001 FR 0115287
(43) Date de publication de la demande: 28.05.2003
(73) Titulaire: SKIS ROSSIGNOL SA, 38500 Voiron (FR)
(72) Inventeur: Stefanova, Milena, 38220 Saint-Barthelemy de Cechilienne (FR); Restani, Eric, 38500 Voiron (FR)
(74) Mandataire: Gasquet, Denis

(56) Documents cités:
- US-A- 4 408 779
- US-A- 5 232 241
- US-A- 5 671 940
- US-A- 5 785 342

## Description

La présente invention se rapporte à une planche de glisse sur neige telle qu'un ski, un monoski, un surf, ou autre. Elle concerne plus particulièrement un perfectionnement relatif à une planche de glisse comportant une embase et un élément complémentaire destiné à recevoir la fixation de retenue de la chaussure de l'utilisateur.

La pratique des sports de glisse fait de plus en plus d'adeptes et a terriblement évolué ces dernières années avec des pratiquants de plus en plus exigeants quant à la qualité des produits. Tel est, par exemple, le cas des sports de glisse sur neige.

On connaît déjà de très nombreux modèles de planches de glisse et notamment de skis qui sont constitués par une poutre de forme allongée dont l'extrémité avant est relevée pour constituer la spatule, tandis que la surface inférieure comprend une semelle de glissement bordée par des carres métalliques.

Malgré tous les efforts développés par les constructeurs pour satisfaire la clientèle, il n'existe pas, à ce jour, de ski associant parfaitement le confort d'utilisation et des caractéristiques satisfaisantes de comportement dans les trajectoires, quel que soit le type de terrain, et quel que soit l'utilisateur. Certaines tentatives ont été faites, comme par exemple par les constructions divulguées par les brevets français 2 670 392 et 2 675 391. Mais pour satisfaire la diversité imposée par le marché chaque constructeur propose un nombre important de modèles dont chacun présente des caractéristiques propres. Ceci impose au fabriquant de gérer un nombre important de modèles, ce qui diminue les séries de fabrication et accroît considérablement les coûts de fabrication. La demanderesse, par son ski divulgué par le brevet français N° 2 726 193, a déjà proposé une construction de ski selon laquelle il est prévu un corps sur lequel est fixée une plate-forme, et à un corps peuvent correspondre différentes plate-formes. Toutefois, malgré l'énorme progrès qu'apporte cette construction, on s'est aperçu que des perfectionnements sont encore possibles.

La présente invention propose des skis polyvalents constitués d'une embase et d'un élément complémentaire dont la coopération de formes donne à l'ensemble du ski ses caractéristiques nécessaires, aussi bien de confort que de conduite de ski. Par ailleurs, la structure du ski selon l'invention permet de limiter le nombre de tailles d'un même modèle.

Ainsi, la planche de glisse selon l'invention, est du type qui comporte une partie principale, dite corps ou embase, sur la face supérieure de laquelle est fixé au moins dans la zone du patin, un élément complémentaire longitudinal destiné à recevoir, la ou les fixations de retenue de la chaussure de l'utilisateur, ladite embase ayant la forme d'une poutre allongée comportant une semelle de glissement, dont l'extrémité avant est relevée pour former une spatule, et est caractérisée en ce que l'élément complémentaire longitudinal a la forme d'une plaque allongée dont la largeur mesurée entre ses bordures latérales est inférieure à la largeur de l'embase, et dont l'une au moins de ses bordures latérales comporte un profil en creux, de façon à ce que l'élément complémentaire comprenne une partie avant reliée à une partie arrière par une zone de moindre largeur, et en ce que la retenue latérale de l'élément complémentaire est réalisée au moins partiellement par encastrement de l'élément complémentaire dans un logement réalisé dans l'embase, qui comprend au moins un rebord latéral de retenue comprenant une saillie latérale interne destinée à coopérer avec le profil en creux de l'élément complémentaire.

Selon une caractéristique complémentaire, la longueur de l'élément complémentaire est comprise entre 30% et 60% de la longueur de l'embase.

Selon une autre caractéristique, le logement réalisé dans l'embase est un logement d'encastrement limité latéralement par deux rebords latéraux de retenue latérale faisant saillie par rapport à la surface de fond du logement et dont la zone centrale comprend pour chacun des rebords une saillie latérale interne s'étendant vers le plan médian.

Dans un mode préféré de l'invention, la zone de moindre largeur de l'élément complémentaire est localisée sensiblement dans la zone centrale de l'élément complémentaire et chacune des bordures latérales comprend un profil en creux ; ainsi, la bordure latérale gauche comprend un profil en creux gauche, tandis que la bordure latérale droite comprend un profil en creux droit.

Ajoutons que, selon ce mode préféré, les profils en creux ont un profil courbe, tandis que les saillies correspondantes sont de forme courbe complémentaire, afin que, chacune des saillies constitue une saillie de retenue assurant la retenue latérale et longitudinale de l'élément complémentaire par rapport à l'embase.

Selon une variante d'exécution, l'élément complémentaire est constitué de deux éléments complémentaires individuels et indépendants adjacents, chacun de ces éléments individuels comprenant son propre profil en creux sur sa bordure latérale externe qui est en appui latéral sur le rebord correspondant de l'embase, tandis que la saillie latérale interne du rebord coopère avec le profil en creux correspondant.

Notons qu'à une embase déterminée peut correspondre un jeu de plusieurs éléments complémentaires différents qui peuvent être soit de longueurs différentes, soit d'épaisseurs différentes, soit avoir des caractéristiques mécaniques différentes destinées à conférer au ski constitué par l'embase et son élément complémentaire des caractéristiques de comportements différentes.

Ajoutons aussi qu'à une embase déterminée peuvent correspondre plusieurs éléments complémentaires de longueurs différentes et de formes différentes, notamment au niveau de leurs extrémités avant et arrière.

Selon une variante de réalisation, à une embase déterminée correspondent plusieurs éléments complémentaires dont au moins l'un comprend au moins un dégagement d'extrémité à l'avant et/ou à l'arrière, et en ce que le logement, et notamment sa surface de fond, est configuré pour coopérer avec l'un ou l'autre des éléments complémentaires dont l'extrémité avant et/ou l'extrémité arrière comprend au moins une zone en forme d'escalier de façon à correspondre au dégagement de la ou des extrémités de l'élément complémentaire.

Selon une variante de réalisation l'élément complémentaire est constitué de deux éléments complémentaires individuels adjacents, tandis qu'il peut être prévu que ces derniers soient séparés par un espace longitudinal, qui comprend un élément intermédiaire possédant des propriétés d'amortissement. Cet élément est par exemple en matériau déformable élastiquement, tel qu'en caoutchouc, en élastomère caoutchoutique, en caoutchouc viscoélastique, ou en tout matériau équivalent.

Selon d'autres variantes, il est prévu un élément intermédiaire possédant des propriétés d'amortissement disposé entre l'élément complémentaire et le ou les rebords latéraux de retenue.

D'autres caractéristiques et avantages de l'invention se dégageront de la description qui va suivre en regard des dessins annexés qui ne sont donnés qu'a titre d'exemples non limitatifs.

Les figures 1 à 9 représentent un premier mode de réalisation de l'invention.

La figure 1 est une vue latérale du ski dont l'élément complémentaire n'est pas mis en place sur l'embase.

La figure 2 est une vue latérale du ski, l'élément complémentaire étant mis en place sur l'embase.

La figure 3 est une vue de dessus de l'élément complémentaire seul.

La figure 4 est une vue de dessus de l'embase seule sans son élément complémentaire.

La figure 5 est une vue de dessus du ski dont l'embase est équipée de son élément complémentaire.

Les figures 6a, 6b, 6c, 6d, 6e, sont des vues en coupe selon A-A, B-B, C-C, D-D, E-E, à plus grande échelle de l'embase seule.

Les figures 7a, 7b, 7c, 7d, 7e, sont des vues en coupe selon A-A, B-B, C-C, D-D, E-E, à plus grande échelle du ski, c'est-à-dire de l'embase munie de son élément complémentaire.

La figure 8 est une vue en perspective du ski, avant la mise en place de l'élément complémentaire sur l'embase.

La figure 9 est une vue en perspective du ski, avec son embase équipée, de son élément complémentaire.

Les figures 10, 11 et 12 illustrent des variantes d'exécution par des vues de dessus partielles.

Les figures 13, 14 et 15 sont des vues latérales similaires à la figure 1 montrant des perfectionnements de l'invention.

La figure 16 est une vue latérale partielle en coupe longitudinale, montrant une variante d'exécution relative à la liaison entre l'embase et l'élément complémentaire.

Les figures 17 et 18 sont des vues latérales de deux variantes d'exécution de l'élément complémentaire.

La figure 19 illustre une embase avec trois éléments complémentaires possibles.

Les figures 19a, 19b, 19c, montrent en vue de dessus trois skis différents, formés par une embase identique mais équipée de l'un ou l'autre des éléments complémentaires de la figure précédente.

Les figures 20 et 21 sont des vues de dessus montrant deux autres variantes d'exécution.

La figure 22 montre une variante de réalisation du ski de la figure 21.

Les figures 23a, 23b, 23c, 23d, 23e et 24a, 24b, 24c, 24d, 24e, sont des vues similaires aux figures 7a, 78b, 7c, 7d, 7e, montrant deux variantes d'exécution.

Les figures 25 et 26 sont des vues de dessus de deux autres variantes d'exécution.

Le ski portant la référence générale (1) est un ensemble de formes allongées ayant un plan longitudinal vertical (P) médian de symétrie générale dont l'avant est relevé pour former la spatule (8).

Le ski (1) est constitué par une partie principale que nous appellerons corps ou embase (2) sur la surface supérieure de laquelle est fixé au moins dans la zone du patin (4) un élément complémentaire (3) destiné à recevoir le ou la fixation de retenue de la chaussure de l'utilisateur.

L'embase (2) est l'élément en contact avec la neige et a la forme d'une poutre allongée présentant à sa surface inférieure une semelle de glissement (6) bordée latéralement par des carres latérales (7a, 7b) métalliques.

L'embase (2) est une poutre allongée dont l'extrémité avant est relevée pour constituer la spatule (8) du ski. Cette embase (2) a sa propre distribution d'épaisseur, de ligne de côte, de largeur et de raideur et peut être de tous types et de constitutions.

Ainsi, la poutre allongée constituant l'embase (2) peut être de tous types de conceptions telles que celles connues à ce jour comme, par exemple, du type sandwich, du type caisson, voire mixte et constituée d'un ensemble d'éléments et de composants connus en eux-mêmes.

L'élément complémentaire (3) a la forme d'une plaque allongée comprenant deux bordures latérales (9a, 9b) s'étendant entre une extrémité avant (10) et une extrémité arrière (11).

La largeur (T1) de l'élément complémentaire (3), à savoir, la largeur (T1) mesurée entre ses bordures latérales (9a, 9b) est inférieure à la largeur (T2) de l'embase (2) à l'endroit de la mesure. Selon une caractéristique de l'invention, l'élément complémentaire (3) est tel que l'une au moins de ses bordures latérales (9a et/ou 9b) comprend un profil en creux (12a et/ou 12b), de façon à ce que ledit élément complémentaire (3) comprenne une partie avant (13) reliée à une partie arrière (14) par une zone de moindre largeur (15). On notera que la longueur (L1) de l'élément complémentaire (3) est inférieure à la longueur (L2) de l'embase (2). A titre d'exemple, on notera que la longueur (L1) de l'élément complémentaire (3) peut être comprise entre 30% et 60% de la longueur (L2) de l'embase (2). Ainsi la longueur (L1) de l'élément complémentaire peut avoir, par exemple, une longueur comprise entre 50 et 100 centimètres.

Selon le mode d'exécution préféré de l'invention, la zone de moindre largeur (15) est localisée sensiblement dans la zone centrale (16) de l'élément complémentaire (3) et chacune des bordures latérales (9a, 9b) comprend un profil en creux (12a, 12b). Ainsi, la bordure latérale gauche (9a) comprend un profil en creux gauche (12a), tandis que la bordure latérale droite (9b) comprend un profil en creux droit (12b).

Comme pour l'embase (2), l'élément complémentaire (3) a sa propre configuration et structure. Il a sa propre distribution d'épaisseur, de largeur et de raideur et peut être de tous types de constructions. Ainsi, ledit élément complémentaire (3) peut être un élément monobloc réalisé en une seule et même matière. Mais, il peut être d'une conception toute autre comme, par exemple, telle que la partie avant (13) soit différente dans sa matière et/ou conception de la partie arrière (14).

L'embase (2) est telle que sa surface supérieure comprend un logement (17) réalisé dans l'embase destinée à assurer la retenue, notamment la retenue latérale de l'élément complémentaire (3) sur ladite embase (2).

Selon une caractéristique de l'invention, la retenue latérale de l'élément complémentaire (3) est réalisée par au moins une saillie latérale interne (18a, 18b) faisant saillie vers le plan médian (P) et destinée à coopérer avec le profil en creux correspondant (12a, 12b) de l'élément complémentaire (3).

Dans le mode de réalisation préféré de l'invention, le logement (17) réalisé dans l'embase (2) est un logement d'encastrement limité latéralement par deux rebords latéraux de retenue latérale (19a, 19b) faisant saillie par rapport à la surface de fond de logement (20) et dont la zone centrale comprend pour chacun des rebords une saillie latérale interne (18a, 18b).

Ainsi, l'embase (2) comprend un rebord droit (19b) comprenant une saillie droite (18b) et un rebord gauche (19a) comprenant une saillie gauche (18a).

On a compris que, selon le mode préféré de l'invention, la saillie droite (18b) est prolongée vers l'avant par un rebord droit avant (19'b) et vers l'arrière par un rebord droit arrière (19"b), tandis que la saillie gauche (18a) est prolongée vers l'avant par un rebord gauche (19'a) et vers l'arrière par un rebord arrière gauche (19"a).

Précisions que, selon le mode préféré, les profils en creux (12a, 12b) ont un profil courbe, tandis que les saillies correspondantes (18a, 18b) sont de forme courbe complémentaire. Ainsi, chacune des saillies constitue une saillie de retenue assurant la retenue latérale et longitudinale de l'élément complémentaire (3) par rapport à l'embase (2).

Bien entendu, le ou les profils en creux (12a, 12b) ainsi que le ou les profils en saillie (18a, 18b) peut ou peuvent avoir d'autres formes comme celles illustrées aux figures 10 et 11, à savoir, triangulaire, rectangulaire, voire carrée.

Par ailleurs, la saillie gauche de retenue (18a) avec son rebord avant gauche (19'a) et son rebord arrière gauche (19"a) est symétrique par rapport au plan (P) de la saillie droite (18'b) avec son rebord avant droit (19'b), son rebord arrière droit (19"b). Mais il pourrait en être autrement comme, par exemple, cela est représenté à la figure 12 où les deux saillies latérales (18a, 18b) sont décalées longitudinalement, à savoir, que l'une des saillies est, par exemple, située plus en arrière que l'autre des saillies.

Selon une caractéristique complémentaire, à une embase (2) correspond un jeu de plusieurs éléments complémentaires (3a, 3b, 3c - 3'a, 3'b, 3'c - 3"a, 3"b, 3"c - 3"'a, 3"'b, 3"'c).

Ainsi, à une embase déterminée (2) peuvent correspondre plusieurs éléments complémentaires de longueurs différentes, et, par exemple, trois éléments complémentaires (3'a, 3'b, 3'c) de longueurs différentes (L1, L2, L3), tel que cela est illustré à la figure 13. De même, à une embase déterminée (2) peuvent correspondre plusieurs éléments complémentaires (3"a, 3"b, 3"c) d'épaisseurs différentes (e1, e2, e3) tel que cela est illustré à la figure 14. Notons aussi qu'à une embase déterminée (2) peuvent correspondre plusieurs éléments complémentaires (3"'a, 3"'b, 3"'c) de caractéristiques mécaniques différentes, tel que cela est illustré à la figure 15, destinées à conférer au ski (1) constitué par l'embase (2) et son élément complémentaire (3) des caractéristiques de comportements différentes. Les différentes caractéristiques peuvent être obtenues par des épaisseurs différentes des éléments complémentaires, ou par une structure différente, voire des matériaux différents, voire aussi une géométrie différente.

La fixation de l'élément complémentaire (3) sur l'embase (2) se fait, bien entendu, par encastrement dans le logement correspondant (17), mais aussi par liaison de sa face inférieure (21) avec la surface de fond (20) du logement (17), cette liaison pouvant être réalisée, par exemple, par collage, soudage. Cette liaison peut être effectuée sur toute la surface de l'élément complémentaire (3) ou sur seulement une partie de la surface comme, par exemple, dans les zones de partie avant (13) et arrière (14).

Bien entendu, on pourrait prévoir que la liaison de l'élément complémentaire (3) sur l'embase (2) soit réalisée mécaniquement comme, par exemple, par encastrement de saillie (22) dans des trous correspondants (23), tel que cela est illustré à la figure 16.

On notera que l'épaisseur (e) de l'élément complémentaire (3) peut être constante, tel que cela est illustré aux figures 1 à 16, ou variable tel que cela est illustré à la figure 17, pour être, par exemple, plus épaisse au centre dans la zone de moindre largeur (15) ou moins épaisse dans la zone de moindre épaisseur. Bien entendu, l'épaisseur de l'élément complémentaire pourrait être telle que l'avant serait plus épais que l'arrière, ou inversement de sorte que la surface supérieure (24) de l'élément complémentaire (3) soit inclinée par rapport à la surface de la semelle (6), tel que cela est illustré aux figures 23a, 23b, 23c, 23d, 23e, et 24a, 24b, 24c, 24d, 24e. Selon la variante illustrée aux figures 23a, 23b, 23c, 23d, 23^{e}, l'épaisseur de l'élément complémentaire (3) diminue progressivement vers l'arrière, tandis que, selon la variante illustrée aux figures 24a, 24b, 24c, 24d, 24e, l'épaisseur de l'élément complémentaire (3) diminue progressivement vers l'avant. Ainsi, l'encastrement de l'élément complémentaire (3) dans le logement (17) peut être total ou partiel c'est-à-dire que la surface supérieure (24) de l'élément complémentaire peut dépasser au moins à certains endroits des rebords latéraux.

Par ailleurs, la surface inférieure (21) de l'élément complémentaire (3) peut être plane, tel que cela est illustré aux figures 1 à 17, ou courbe comme, par exemple, concave, tel que cela est illustré à la figure 18, et, dans ce cas, la surface de fond (20) du logement (17) a la courbure correspondante.

On a vu déjà précédemment qu'à une embase déterminée peut correspondre un jeu de plusieurs éléments complémentaires.

Selon le mode préféré de l'invention illustré aux figures 19, 19a, 19b,19c, à l'embase (2) correspondent plusieurs éléments complémentaires (3a, 3b, 3c) de longueurs différentes et de formes différentes, notamment, au niveau de leurs extrémités avant et arrière. Ainsi, le premier élément complémentaire (3a), c'est-à-dire celui le plus court de longueur (L1), est une plaque dont la surface inférieure (21) est plane pour coopérer avec la partie centrale (20a) de fond (20) du logement d'encastrement (17), tandis que le deuxième élément complémentaire (3b) de longueur intermédiaire (L2) comprend un dégagement d'extrémité à l'avant (24a) et à l'arrière (24b), alors que l'extrémité du troisième élément complémentaire (3c) de longueur plus importante (L3) comprend un premier dégagement d'extrémité à l'avant (24a) et un deuxième dégagement d'extrémité avant (25a) et un premier dégagement d'extrémité arrière (24b) et un deuxième dégagement arrière (25b). Ajoutons que le logement (17), et notamment sa surface de fond (20), est configuré pour coopérer avec l'un ou l'autre des éléments complémentaires (3a, 3b, 3c). Ainsi, l'extrémité avant (17a) et l'extrémité arrière (17b) comprennent une zone en forme d'escalier, de façon à correspondre aux dégagements des extrémités de l'élément complémentaire (3). L'extrémité avant (17a) du logement (17) ainsi que l'extrémité arrière (17b) de ce logement sont configurées dans les formes et dimensions pour recevoir et coopérer avec les différents éléments complémentaires (3a, 3b, 3c). On a compris que, grâce aux trois éléments complémentaires différents (3a, 3b, 3a), sur la base d'une seule embase (2) il est possible de réaliser trois skis différents, le premier (1a) constitué de l'embase (2) et du premier élément complémentaire (3a), le deuxième (1b) constitué de l'embase (2) et du deuxième élément complémentaire (3b), et le troisième (1c) constitué de l'embase (2) et du troisième élément complémentaire (3c), ces trois skis différents étant représentés respectivement aux figures 19a, 19b, 19c.

Les figures 20 et 21 représentent deux autres variantes de réalisation selon lesquelles l'élément complémentaire (3) est constitué de deux éléments complémentaires individuels adjacents (3A, 3B). On notera que chacun de ces éléments individuels comprend son propre profil en creux (12a, 12b) sur sa bordure latérale externe qui est en appui latéral sur le rebord correspondant (19a, 19b) de l'embase (2), tandis que la saillie latérale interne du rebord coopère avec le profil en creux correspondant. Selon la variante illustrée à la figure 20, les deux éléments individuels complémentaires (3A, 3B) sont séparés par un espace longitudinal (30).

Selon la variante de réalisation de la figure 21, l'espace longitudinal comprend un élément intermédiaire (31) qui peut être, par exemple, un élément d'amortissement réalisé en matériau déformable élastiquement.

La figure 22 montre une variante de réalisation du ski de la figure 21 selon laquelle l'élément intermédiaire d'amortissement (31) s'étend vers l'avant et vers l'arrière au-delà des extrémités des éléments complémentaires individuels (3A, 3B) pour former des zones d'extrémité élargies avant (310) et arrière (311) prenant place dans les extrémités avant (17a) et arrière (17b) du logement (17).

Les figures 25 et 26 sont des vues de dessus de deux autres variantes d'exécution. Selon ces deux variantes, l'élément intermédiaire possédant des propriétés d'amortissement est disposé entre l'élément complémentaire (3) et les rebords latéraux de retenue (19a, 19b).

Selon le mode de réalisation illustré à la figure 25, il a été disposé entre les deux rebords latéraux de retenue (19a, 19b), un élément latéral gauche (311a) possédant des propriétés d'amortissement, et latéral droit (311b) possédant des propriétés d'amortissement, s'étendant sur toute la longueur de l'élément complémentaire (3). Bien entendu, on ne sortirait pas du cadre de l'invention si l'élément latéral d'amortissement n'était prévu que d'un coté ou ne s'étendait pas sur toute la longueur de l'élément complémentaire (3) mais seulement que sur une partie de la longueur. On a compris que l'élément latéral possédant des propriétés d'amortissement (311a, 311b), dans ce mode d'exécution était pris en sandwich entre la ou les bordures latérales (9a, 9b) de l'élément complémentaire (3) et le ou les rebords latéraux de retenue (19a, 19b).

Ainsi, selon le mode de réalisation représenté à la figure 26, l'élément latéral possédant des propriétés d'amortissement (311'a, 311'b) ne s'étend qu'au niveau de la saillie latérale interne (18a, 18b). Dans cette variante, on ne sortirait pas du cadre de l'invention si l'élément latéral possédant des propriétés d'amortissement n'était prévu que d'un coté. On a compris que l'élément latéral possédant des propriétés d'amortissement (311'a, 311'), dans ce mode d'exécution était pris en sandwich entre la ou les saillies latérales internes (18a, 18b) de l'embase (2) et le ou les profils en creux (12a, 12b) de l'élément complémentaire (3).

Le ou les éléments latéraux possédant des propriétés d'amortissement (311a, 311b- 311'a, 311'b) des réalisations des figures 25 et 26, est en matériau déformable élastiquemement tel que par exemple un matériau visco-élastique, et par exemple en caoutchouc, en élastomère caoutchoutique, en caoutchouc viscoélastique, ou en tout matériau équivalent.

On ajoutera que les flancs externes des rebords latéraux (19a, 19b) sont avantageusement de forme courbe.

## Revendications

1. Planche de glisse sur neige (1) tel qu'un ski, un monoski ou un surf, de plan vertical de symétrie général (P), comportant une partie principale, dite corps ou embase (2), sur la face supérieure de laquelle est fixé au moins dans la zone du patin (4), un élément complémentaire longitudinal (3) destiné à recevoir, la ou les fixations de retenue de la chaussure de l'utilisateur, ladite embase (2) ayant la forme d'une poutre allongée comportant une semelle de glissement (6), dont l'extrémité avant est relevée pour former une spatule (8), **caractérisée en ce que** l'élément complémentaire longitudinal (3) a la forme d'une plaque allongée dont la largeur (T1) mesurée entre ses bordures latérales (9a, 9b) est inférieure à la largeur (T2) de l'embase (2), et dont l'une au moins de ses bordures latérales (9a et/ou 9b), comporte un profil en creux (12a, 12b), de façon à ce que l'élément complémentaire (3) comprenne une partie avant (13) reliée à une partie arrière (14) par une zone de moindre largeur (15), et **en ce que** la retenue latérale de l'élément complémentaire (3) est réalisée au moins partiellement par encastrement de l'élément complémentaire (3) dans un logement (17) réalisé dans l'embase (2), qui comprend au moins un rebord latéral de retenue (19a, 19b) comprenant une saillie latérale interne (18a, 18b) destinée à coopérer avec le profil en creux (19a, 19b) de l'élément complémentaire (3).

2. Planche de glisse sur neige (1) tel qu'un ski, un monoski ou un surf, selon la revendication 1, **caractérisée en ce que** la longueur (L1) est comprise entre 30% et 60% de la longueur (L2) de l'embase (2).

3. Planche de glisse sur neige (1) tel qu'un ski, un monoski ou un surf, selon l'une quelconque des revendications 1 ou 2, **caractérisée en ce que** le logement (17) réalisé dans l'embase (2) est un logement d'encastrement limité latéralement par deux rebords latéraux de retenue latérale (19a, 19b) faisant saillie par rapport à la surface du fond de logement (20) et dont la zone centrale comprend pour chacun des rebords une saillie latérale interne (18a, 18b) faisant saillie en s'étendant vers le plan médian (P).

4. Planche de glisse sur neige (1) tel qu'un ski, un monoski ou un surf, selon l'une quelconque des revendications précédentes, **caractérisée en ce que** la zone de moindre largeur (15) de l'élément complémentaire est localisée sensiblement dans la zone centrale (16) de l'élément complémentaire (3) et chacune des bordures latérales (9a, 9b) comprend un profil en creux (12a, 12b); ainsi, la bordure latérale gauche (9a) comprend un profil en creux gauche (12a), tandis que la bordure latérale droite (9b) comprend un profil en creux droit (12b).

5. Planche de glisse sur neige (1) tel qu'un ski, un monoski ou un surf, selon la revendication 4, **caractérisée en ce** les profils en creux (12a, 12b) ont un profil courbe, tandis que les saillies correspondantes (18a, 18b) sont de forme courbe complémentaire, afin que chacune des saillies constitue une saillie de retenue assurant la retenue latérale et longitudinale de l'élément complémentaire (3) par rapport à l'embase (2).

6. Planche de glisse sur neige (1) tel qu'un ski, un monoski ou un surf, selon l'une quelconque des revendications précédentes, **caractérisée en que** l'élément complémentaire (3) est constitué de deux éléments complémentaires individuels et indépendants adjacents (3A, 3B), chacun de ces éléments individuels comprenant son propre profil en creux (12a, 12b) sur sa bordure latérale externe qui est en appui latéral sur le rebord correspondant (19a, 19b) de l'embase (2), tandis que la saillie latérale interne du rebord coopère avec le profil en creux correspondant.

7. Planche de glisse sur neige (1) tel qu'un ski, un monoski ou un surf, selon la revendication 6, **caractérisée en ce que** les deux éléments individuels complémentaires (3A, 3B) sont séparés par un espace longitudinal (30).

8. Planche de glisse sur neige (1) tel qu'un ski, un monoski ou un surf, selon la revendication 7, **caractérisée en ce que** l'espace longitudinal comprend un élément intermédiaire d'amortissement (31) réalisé en matériau déformable élastiquement.

9. Planche de glisse sur neige (1) tel qu'un ski, un monoski ou un surf, selon l'une quelconque des revendications précédentes, **caractérisée en ce qu'**à une embase déterminée (2) correspond un jeu de plusieurs éléments complémentaires différents (3a, 3b, 3c - 3'a, 3'b, 3'c - 3"a, 3"b, 3"c - 3"'a, 3"'b, 3"'c).

10. Planche de glisse sur neige (1) tel qu'un ski, un monoski ou un surf, selon la revendication 8, **caractérisée en ce qu'**à une embase déterminée (2) correspondent plusieurs éléments complémentaires (3'a, 3'b, 3'c) de longueurs différentes (L1, L2, L3).

11. Planche de glisse sur neige (1) tel qu'un ski, un monoski ou un surf, selon la revendication 8 ou 9, **caractérisée en ce qu'**à une embase déterminée (2) correspondent plusieurs éléments complémentaires (3"a, 3"b, 3"c) d'épaisseurs différentes (e1, e2, e3).

12. Planche de glisse sur neige (1) tel qu'un ski, un monoski ou un surf, selon la revendication 8, 9 ou 10, **caractérisée en ce qu'**à une embase déterminée (2) correspondent plusieurs éléments complémentaires (3"'a, 3"'b, 3"'c) de caractéristiques mécaniques différentes destinées à conférer au ski (1) constitué par l'embase (2) et son élément complémentaire (3) des caractéristiques de comportements différentes.

13. Planche de glisse sur neige (1) tel qu'un ski, un monoski ou un surf, selon l'une quelconque des revendications précédentes, **caractérisée en ce qu'**à une embase déterminée (2) correspondent plusieurs éléments complémentaires (3a, 3b, 3c) de longueurs différentes et de formes différentes, notamment au niveau de leurs extrémités avant et arrière.

14. Planche de glisse sur neige (1) tel qu'un ski, un monoski ou un surf, selon la revendication précédente, **caractérisée en ce qu'**à une embase déterminée (2) correspondent plusieurs éléments complémentaires (3a, 3b, 3c) dont au moins l'un comprend au moins un dégagement d'extrémité à l'avant (24a) et/ou à l'arrière (24b), et **en ce que** le logement (17), et notamment sa surface de fond (20), est configuré pour coopérer avec l'un ou l'autre des éléments complémentaires (3a, 3b, 3c), dont l'extrémité avant (17a) et/ou l'extrémité arrière (17b) comprend au moins une zone en forme d'escalier de façon à correspondre au dégagement de la ou des extrémités de l'élément complémentaire (3).

15. Planche de glisse sur neige (1) tel qu'un ski, un monoski ou un surf, selon la revendication précédente, **caractérisée en ce qu'**à une embase déterminée (2) correspondent plusieurs éléments complémentaires (3a, 3b, 3c), le premier élément complémentaire (3a), c'est-à-dire celui le plus court de longueur (L1) étant une plaque dont la surface inférieure (21) est plane pour coopérer avec la partie centrale (20a) de fond (20) du logement d'encastrement (17), tandis que le deuxième élément complémentaire (3b) de longueur intermédiaire (L2) comprend un dégagement d'extrémité à l'avant (24a) et à l'arrière (24b), alors que l'extrémité du troisième élément complémentaire (3c) de longueur plus importante (L3) comprend un premier dégagement d'extrémité à l'avant (24a) et un deuxième dégagement d'extrémité avant (25a) et un premier dégagement d'extrémité arrière (24b) et un deuxième dégagement arrière (25b), et **en ce que** le logement (17), et notamment sa surface de fond (20), est configuré pour coopérer avec l'un ou l'autre des éléments complémentaires (3a, 3b, 3c), l'extrémité avant (17a) et l'extrémité arrière (17b) comprenant une zone en forme d'escalier de façon à correspondre aux dégagements des extrémités de l'élément complémentaire (3).

16. Planche de glisse sur neige (1) tel qu'un ski, un monoski ou un surf, selon l'une quelconque des revendications précédentes, **caractérisée en ce que** l'épaisseur de l'élément complémentaire pourrait être telle que l'avant serait plus épais que l'arrière, ou inversement, de sorte que la surface supérieure (24) de l'élément complémentaire (3) soit inclinée par rapport à la surface de la semelle (6).

17. Planche de glisse sur neige (1) tel qu'un ski, un monoski ou un surf, selon l'une quelconque des revendications précédentes, **caractérisée en ce que** l'élément complémentaire (3) est constitué de deux éléments complémentaires individuels adjacents (3A, 3B).

18. Planche de glisse sur neige (1) tel qu'un ski, un monoski ou un surf, selon la revendication 17, **caractérisée en ce que** les deux éléments complémentaires individuels adjacents (3A, 3B), sont séparés par un espace longitudinal (30), qui comprend un élément intermédiaire possédant des propriétés d'amortissement (31) en matériau déformable élastiquement.

19. Planche de glisse sur neige (1) tel qu'un ski, un monoski ou un surf, selon l'une quelconque des revendications précédentes, **caractérisée en ce qu'**il est prévu un élément intermédiaire possédant des propriétés d'amortissement (311a, 311b - 311'a, 311'b) disposé entre l'élément complémentaire (3) et le ou les rebords latéraux de retenue (19a,19b).

## Patentansprüche

1. Schneegleitbrett (1), beispielsweise ein Ski, ein Monoski oder ein Snowboard, mit einer allgemeinen vertikalen Symmetrieebene (P), umfassend einen Körper oder Sockel (2) genannten Hauptteil, auf dessen Oberseite, zumindest im Bereich des Tragsegments (4), ein komplementäres längslaufendes Element (3) befestigt ist, das der Aufnahme der Haltevorrichtungen für den Skischuh eines Nutzers dienen soll, wobei der Sockel (2) in der Form eines eine Laufsohle (6) aufweisenden länglichen Balkens ausgebildet ist, der zur Bildung einer Schaufel (8) an seinem vorderen Ende nach oben gebogen ist,
**dadurch gekennzeichnet, dass** das komplementäre längslaufende Element (3) die Form einer länglichen Platte aufweist, die eine zwischen ihren seitlichen Kanten (9a, 9b) gemessene Breite (T1) aufweist, die geringer ist als die Breite (T2) des Sockels (2), wobei mindestens eine der seitlichen Kanten (9a und/oder 9b) ein eine Delle aufweisendes Profil (12a, 12b) aufweist, so dass das komplementäre Element (3) einen vorderen Teil (13) umfasst, der über einen weniger breiten Bereich (15) mit einem hinteren Teil (14) verbunden ist, und dass die seitliche Halterung des komplementären Elements (3) zumindest teilweise durch das Einsetzen des komplementären Elements (3) in eine in den Sockel (2) eingebrachte Aufnahme (17) erfolgt, wobei die Aufnahme mindestens einen seitlichen Halterand (19a, 19b) umfasst, der zum Eingriff mit dem die Delle aufweisenden Profil (19a, 19b) des komplementären Elements (3) einen inneren seitlichen Vorsprung (18a, 18b) aufweist.

2. Schneegleitbrett (1), beispielsweise ein Ski, ein Monoski oder ein Snowboard, nach Anspruch 1, **dadurch gekennzeichnet, dass** die Länge (L1) zwischen 30 % und 60 % der Länge (L2) des Sockels (2) beträgt.

3. Schneegleitbrett (1), beispielsweise ein Ski, ein Monoski oder ein Snowboard, nach einem der Ansprüche 1 oder 2, **dadurch gekennzeichnet, dass** die in den Sockel (2) eingebrachte Aufnahme (17) eine eingelassene Aufnahme ist, die seitlich durch zwei Seitenränder (19a, 19b) zur seitlichen Halterung begrenzt ist, wobei die Seitenränder von der Bodenfläche der Aufnahme (20) vorspringen und in ihrem mittleren Bereich jeweils einen inneren seitlichen Vorsprung (18a, 18b) aufweisen, der sich in Richtung zur Mittelebene (P) erstreckt.

4. Schneegleitbrett (1), beispielsweise ein Ski, ein Monoski oder ein Snowboard, nach einem der vorangegangenen Ansprüche, **dadurch gekennzeichnet, dass** sich der weniger breite Bereich (15) des komplementären Elements im Wesentlichen im mittleren Bereich (16) des komplementären Elements (3) befindet und die seitlichen Kanten (9a, 9b) jeweils ein eine Delle aufweisendes Profil (12a bzw. 12b) umfassen, so dass die linke seitliche Kante (9a) ein linkes eine Delle aufweisendes Profil (12a) und die rechte seitliche Kante (9b) ein rechtes eine Delle aufweisendes Profil (12b) umfassen.

5. Schneegleitbrett (1), beispielsweise ein Ski, ein Monoski oder ein Snowboard, nach Anspruch 4, **dadurch gekennzeichnet, dass** die eine Delle aufweisenden Profile (12a, 12b) im Querschnitt gebogen sind, während die entsprechenden Vorsprünge (18a, 18b) eine komplementäre gebogene Form aufweisen, so dass jeder Vorsprung einen Haltevorsprung darstellt, der die Halterung des komplementären Elements (3) relativ zum Sockel (2) in seitlicher Richtung und in Längsrichtung gewährleistet.

6. Schneegleitbrett (1), beispielsweise ein Ski, ein Monoski oder ein Snowboard, nach einem der vorangegangenen Ansprüche, **dadurch gekennzeichnet, dass** das komplementäre Element (3) aus zwei einzelnen und voneinander unabhängigen, aneinander angrenzenden komplementären Elementen (3A, 3B) besteht, wobei jedes dieser einzelnen Elemente an seiner äußeren seitlichen Kante, die seitlich am entsprechenden Rand (19a, 19b) des Sockels (2) anliegt, sein eigenes eine Delle aufweisendes Profil (12a, 12b) aufweist, während der innere seitliche Vorsprung des Rands mit dem entsprechenden eine Delle aufweisenden Profil in Eingriff steht.

7. Schneegleitbrett (1), beispielsweise ein Ski, ein Monoski oder ein Snowboard, nach Anspruch 6, **dadurch gekennzeichnet, dass** die beiden einzelnen komplementären Elemente (3A, 3B) durch einen längslaufenden Zwischenraum (30) getrennt sind.

8. Schneegleitbrett (1), beispielsweise ein Ski, ein Monoski oder ein Snowboard, nach Anspruch 7, **dadurch gekennzeichnet, dass** der längslaufende Zwischenraum ein zwischengeschaltetes Dämpfungselement (31) aus einem elastisch verformbaren Material enthält.

9. Schneegleitbrett (1), beispielsweise ein Ski, ein Monoski oder ein Snowboard, nach einem der vorangegangenen Ansprüche, **dadurch gekennzeichnet, dass** einem vorgegebenen Sockel (2) ein Satz mehrerer unterschiedlicher komplementärer Elemente (3a, 3b, 3c - 3'a, 3'b, 3'c - 3"a, 3"b, 3"c - 3"'a, 3"'b, 3"'c) entspricht.

10. Schneegleitbrett (1), beispielsweise ein Ski, ein Monoski oder ein Snowboard, nach Anspruch 8, **dadurch gekennzeichnet, dass** einem vorgegebenen Sockel (2) mehrere komplementäre Elemente (3'a, 3'b, 3'c) unterschiedlicher Länge (L1, L2, L3) entsprechen.

11. Schneegleitbrett (1), beispielsweise ein Ski, ein Monoski oder ein Snowboard, nach Anspruch 8 oder 9, **dadurch gekennzeichnet, dass** einem vorgegebenen Sockel (2) mehrere komplementäre Elemente (3"a, 3"b, 3"c) unterschiedlicher Dicke (e1, e2, e3) entsprechen.

12. Schneegleitbrett (1), beispielsweise ein Ski, ein Monoski oder ein Snowboard, nach Anspruch 8, 9 oder 10, **dadurch gekennzeichnet, dass** einem vorgegebenen Sockel (2) mehrere komplementäre Elemente (3"'a, 3"'b, 3"'c) mit unterschiedlichen mechanischen Eigenschaften entsprechen, welche dem aus dem Sockel (2) und seinem komplementären Element (3) bestehenden Ski (1) unterschiedliche Verhaltenseigenschaften verleihen sollen.

13. Schneegleitbrett (1), beispielsweise ein Ski, ein Monoski oder ein Snowboard, nach einem der vorangegangenen Ansprüche, **dadurch gekennzeichnet, dass** einem vorgegebenen Sockel (2) mehrere komplementäre Elemente (3a, 3b, 3c) unterschiedlicher Länge und Form, insbesondere im Bereich ihres vorderen und hinteren Endbereichs, entsprechen.

14. Schneegleitbrett (1), beispielsweise ein Ski, ein Monoski oder ein Snowboard, nach dem vorangegangenen Anspruch, **dadurch gekennzeichnet, dass** einem vorgegebenen Sockel (2) mehrere komplementäre Elemente (3a, 3b, 3c) entsprechen, von denen mindestens eines mindestens eine vorn (24a) und/oder hinten (24b) eingebrachte endseitige Aussparung umfasst, und dass die Aufnahme (17), insbesondere ihre Bodenfläche (20), derart ausgebildet ist, dass sie mit dem einen oder dem anderen komplementären Element (3a, 3b, 3c) in Eingriff bringbar ist, wobei deren vorderes (17a) und/oder hinteres (17b) Ende mindestens einen treppenförmigen Bereich umfasst, so dass es der Aussparung am Ende bzw. an den Enden des komplementären Elements (3) entspricht.

15. Schneegleitbrett (1), beispielsweise ein Ski, ein Monoski oder ein Snowboard, nach dem vorangegangenen Anspruch, **dadurch gekennzeichnet, dass** einem vorgegebenen Sockel (2) mehrere komplementäre Elemente (3a, 3b, 3c) entsprechen, wobei das erste komplementäre Element (3a), d.h. das die kürzere Länge (L1) aufweisende, eine Platte ist, deren Unterseite (21) eben ist, um mit dem mittleren Teil (20a) des Bodens (20) der eingelassenen Aufnahme (17) in Eingriff zu kommen, während das zweite, die mittlere Länge (L2) aufweisende komplementäre Element (3b) vorn (24a) und hinten (24b) jeweils eine endseitige Ausnehmung aufweist, und das Ende des dritten komplementären Elements (3c), welches die größere Länge (L3) aufweist, eine erste vorn (24a) eingebrachte endseitige Aussparung und eine zweite vorn (25a) eingebrachte endseitige Aussparung sowie eine erste hinten (24b) eingebrachte endseitige Aussparung und eine zweite hinten (25b) eingebrachte Aussparung umfasst, und dass die Aufnahme (17), und dabei insbesondere ihre Bodenfläche (20), derart ausgebildet ist, dass sie mit dem einen oder dem anderen komplementären Element (3a, 3b, 3c) in Eingriff bringbar ist, wobei das vordere Ende (17a) und das hintere Ende (17b) einen treppenförmigen Bereich umfassen, so dass sie den Aussparungen an den Enden des komplementären Elements (3) entsprechen.

16. Schneegleitbrett (1), beispielsweise ein Ski, ein Monoski oder ein Snowboard, nach einem der vorangegangenen Ansprüche, **dadurch gekennzeichnet, dass** das komplementäre Element vorn dicker als hinten sein könnte oder auch umgekehrt, so dass die Oberseite (24) des komplementären Elements (3) im Verhältnis zur Sohle (6) geneigt ist.

17. Schneegleitbrett (1), beispielsweise ein Ski, ein Monoski oder ein Snowboard, nach einem der vorangegangenen Ansprüche, **dadurch gekennzeichnet, dass** das komplementäre Element (3) aus zwei einzelnen aneinander angrenzenden komplementären Elementen (3A, 3B) besteht.

18. Schneegleitbrett (1), beispielsweise ein Ski, ein Monoski oder ein Snowboard, nach Anspruch 17, **dadurch gekennzeichnet, dass** die beiden einzelnen aneinander angrenzenden komplementären Elemente (3A, 3B) durch einen längslaufenden Zwischenraum (30) getrennt sind, welcher ein Dämpfungseigenschaften (31) aufweisendes Zwischenelement aus einem elastisch verformbaren Material umfasst.

19. Schneegleitbrett (1), beispielsweise ein Ski, ein Monoski oder ein Snowboard, nach einem der vorangegangenen Ansprüche, **dadurch gekennzeichnet, dass** ein Zwischenelement mit Dämpfungseigenschaften (311a, 311b - 311'a, 311'b) vorgesehen ist, das zwischen dem komplementären Element (3) und dem seitlichen Halterand bzw. den seitlichen Halterändern (19a, 19b) angeordnet ist.

## Claims

1. Board (1) for sliding on snow, such as a ski, a monoski or a snowboard, with an overall vertical plane of symmetry (P), comprising a main part, referred to as the body or base (2), on the top face of which there is fixed, at least in the area of the runner (4), a complementary longitudinal element (3) intended to receive the fixing or fixings for holding the boot of the user, the said base (2) having the form of an elongate beam comprising a sliding sole (6), the front end of which is raised so as to form a tip (8), **characterised in that** the complementary longitudinal element (3) is in the form of an elongate plate, the width of which (T1), measured between its lateral edges (9a, 9b), is less than the width (T2) of the base (2), and where at least one of its lateral edges (9a and/or 9b) comprises a hollow profile (12a, 12b), so that the complementary element (3) comprises a front part (13) connected to a rear part (14) by an area of lesser width (14), and **in that** the lateral holding of the complementary element (3) is achieved at least partly by embedding of the complementary element (3) in a housing (17) produced in the base (2), which comprises at least a lateral retaining rim (19a, 19b) comprising an internal lateral projection (18a, 18b) intended to cooperate with the hollow profile (19a, 19b) of the complementary element (3).

2. Board (1) for sliding on snow, such as a ski, a monoski or a snowboard, according to Claim 1, **characterised in that** the length (L1) is between 30% and 60% of the length (L2) of the base (2).

3. Board (1) for sliding on snow, such as a ski, a monoski or a snowboard, according to either one of Claims 1 or 2, **characterised in that** the housing (17) produced in the base (2) is an embedding housing bordered laterally by two lateral retaining rims (19a, 19b) for lateral holding, projecting with respect to the surface of the bottom of the housing (20), and the central area of which comprises, for each of the rims, an internal lateral projection (18a, 18b) projecting whilst extending towards the mid-plane (P).

4. Board (1) for sliding on snow, such as a ski, a monoski or a snowboard, according to any one of the preceding claims, **characterised in that** the area of lesser width (15) of the complementary element is located substantially in the central area (16) of the complementary element (3) and each of the lateral edges (9a, 9b) comprises a hollow profile (12a, 12b); thus the left lateral edge (9a) comprises a left hollow profile (12a) whilst the right lateral edge (9b) comprises a right hollow profile (12b).

5. Board (1) for sliding on snow, such as a ski, a monoski or a snowboard, according to Claim 4, **characterised in that** the hollow profiles (12a, 12b) have a curved profile whilst the corresponding projections (18a, 18b) have a complementary curved shape, so that the projections each constitute a holding projection providing the lateral and longitudinal holding of the complementary element (3) with respect to the base (2).

6. Board (1) for sliding on snow, such as a ski, a monoski or a snowboard, according to any one of the preceding claims, **characterised in that** the complementary element (3) is formed from two adjacent individual and independent complementary elements (3A, 3B), each of these individual elements comprising its own hollow profile (12a, 12b) on its external lateral edge which is in lateral abutment on the corresponding rim (19a, 19b) of the base (2), whilst the internal lateral projection on the rim cooperates with the corresponding hollow profile.

7. Board (1) for sliding on snow, such as a ski, a monoski or a snowboard, according to Claim 6, **characterised in that** the two complementary individual elements (3A, 3B) are separated by a longitudinal space (30).

8. Board (1) for sliding on snow, such as a ski, a monoski or a snowboard, according to Claim 7, **characterised in that** the longitudinal space comprises an intermediate damping element (31) produced from elastically deformable material.

9. Board (1) for sliding on snow, such as a ski, a monoski or a snowboard, according to any one of the preceding claims, **characterised in that**, to a given base (2), there corresponds a set of several different complementary elements (3a, 3b, 3c - 3'a, 3'b, 3'c-3"a, 3"b, 3"c-3"'a, 3"'b, 3"'c).

10. Board (1) for sliding on snow, such as a ski, a monoski or a snowboard, according to Claim 8, **characterised in that**, to a given base (2) there correspond several complementary elements (3'a, 3'b, 3'c) of different lengths (L1, L2, L3).

11. Board (1) for sliding on snow, such as a ski, a monoski or a snowboard, according to Claim 8 or 9, **characterised in that**, to a given base (2), there correspond several complementary elements (3"a, 3"b, 3"c) with different thicknesses (e1, e2, e3).

12. Board (1) for sliding on snow, such as a ski, a monoski or a snowboard, according to Claim 8, 9 or 10, **characterised in that**, to a given base (2), there correspond several complementary elements (3"'a, 3"'b, 3"'c) with different mechanical characteristics intended to confer on the ski (1) formed by the base (2) and its complementary element (3) characteristics with different behaviours.

13. Board (1) for sliding on snow, such as a ski, a monoski or a snowboard, according to any one of the preceding claims, **characterised in that**, to a given base (2), there correspond several complementary elements (3a, 3b, 3c) with different lengths and different shapes, in particular with regard to their front and rear ends.

14. Board (1) for sliding on snow, such as a ski, a monoski or a snowboard, according to the preceding claim, **characterised in that**, to a given base (2) there correspond several complementary elements (3a, 3b, 3c), at least one of which comprises at least one end step at the front (24a) and/or at the rear (24b), and **in that** the housing (17), and in particular its bottom surface (20), is configured so as to cooperate with one or other of the complementary elements (3a, 3b, 3c), the front end (17a) and/or rear end (17b) of which comprises at least one area in the form of a staircase so as to correspond to the step in the end or ends of the complementary element (3).

15. Board (1) for sliding on snow, such as a ski, a monoski or a snowboard, according to the preceding claim, **characterised in that**, to a given base (2), there correspond several complementary elements (3a, 3b, 3c) the first complementary element (3a), that is to say the shortest one (L1), being a board whose bottom surface (21) is flat so as to cooperate with a central part (20a) of the bottom (20) of the embedding housing (17), whilst the second complementary element (3b) with an intermediate length (L2) comprises an end step at the front (24a) and at the rear (24b), whilst the end of the third complementary element (3c) with a greater length (L3) comprises a first end step at the front (24a) and a second front end step (25a) and a first rear end step (24b) and a second rear step (25b), and **in that** the housing (17), and in particular its bottom surface (20), is configured so as to cooperate with one or other of the complementary elements (3a, 3b, 3c), the front end (17a) and the rear end (17b) comprising an area in the form of a staircase so as to correspond to the steps in the ends of the complementary element (3).

16. Board (1) for sliding on snow, such as a ski, a monoski or a snowboard, according to any one of the preceding claims, **characterised in that** the thickness of the complementary element could be such that the front would be thicker than the rear, or vice-versa, so that the top surface (24) of the complementary element (3) is inclined with respect to the surface of the sole (6).

17. Board (1) for sliding on snow, such as a ski, a monoski or a snowboard, according to any one of the preceding claims, **characterised in that** the complementary element (3) consists of two individual adjacent complementary elements (3a, 3b).

18. Board (1) for sliding on snow, such as a ski, a monoski or a snowboard, according to Claim 17, **characterised in that** the two individual adjacent complementary elements (3a, 3b) are separated by a longitudinal space (30) which comprises an intermediate element possessing damping properties (31), made from elastically deformable material.

19. Board (1) for sliding on snow, such as a ski, a monoski or a snowboard, according to any one of the preceding claims, **characterised in that** an intermediate element is provided, possessing damping properties (311a, 311b - 311'a, 311'b), disposed between the complementary element (3) and the lateral retaining rims (19a, 19b).
